# EUROPÄISCHE PATENTSCHRIFT

(11) **EP 0 066 118 B1**
(45) Veröffentlichungstag und Bekanntmachung des Hinweises auf die Patenterteilung: **02.01.1985**
(21) Anmeldenummer: 82104015.1
(22) Anmeldetag: 08.05.1982
(51) Int. Cl.: B22D 41/08, B22D 11/16

(54) **Verfahren zum Verhindern des Einfrierens von metallischen Schmelzen im Auslaufkanal eines Giessgefässes und Giesseinrichtung für metallische Schmelzen zur Durchführung des Verfahrens**
Method of preventing solidification of molten metal in the outlet of a casting vessel and casting apparatus for molten metals for carrying out the method
Procédé pour empêcher la solidification de metaux fondus dans le canal d'evacuation d'une poche de coulée et dispositif de coulée pour métaux fondus pour la mise en oeuvre du procédé

(30) Priorität: 01.06.1981 CH 3546/81
(43) Veröffentlichungstag der Anmeldung: 08.12.1982
(73) Patentinhaber: Metacon AG, CH-8057 Zürich (CH)
(72) Erfinder: Tinnes, Bernhard, CH-8125 Zollikerberg (CH)
(74) Vertreter: Patentanwälte Schaad, Balass, Menzl & Partner AG

## Beschreibung

Die Erfindung betrifft ein Verfahren zum Verhindern des Einfrierens von metallischen Schmelzen im Auslaufkanal eines Gießgefäßes nach dem Oberbegriff von Anspruch 1.

Bei den Schieberverschlüssen von Gießpfannen und Zwischengefäßen für das Abgießen von metallischen Schmelzen bemüht man sich schon seit längerer Zeit, der Gefahr des Erstarrens von Schmelze im Auslaufkanal bzw. des Einfrierens des Schieberverschlusses zu begegnen. Dabei sind schon Maßnahmen bekannt geworden, die darauf abzielen, das Eindringen von Schmelze in den Auslaufkanal vor dem Gießen zu verhindern. Hierzu wird der Auslaufkanal bei leerem Gefäß entweder mit einer nichtmetallischen Füllmasse oder mit einem Metall mit niedrigem Schmelzpunkt gefüllt.

Abgesehen vom arbeitsmäßigen Aufwand, den diese bekannten Maßnahmen darstellen, sind sie nur so lange wirksam, als das Gießen noch nicht begonnen hat. Es ist auch nicht zu verhindern, daß die Füllmasse oder das Füllmetall z. B. in die Kokille gelangen und sich dort störend auswirken.

Um nicht nur vor dem Abstich sondern auch während Gieß- bzw. Betriebsunterbrüchen kürzerer Dauer das Einfrieren des Auslaufkanales eines mit einem Schieberverschluß ausgestatteten Gießgefäßes vermeiden zu können, ist es aus der US-PS 3 773 226 ebenfalls bekannt, in den Auslaufkanal im geschlossenen Zustand des Schiebers Gas, z. B. ein Intertgas, einzublasen. Öffnungen für den Eintritt von Gas in den Auslaufkanal sind dabei entweder unmittelbar im Lochstein bzw. in der Lochsteinhülse, in der feststehenden Bodenplatte des Schiebers oder in der beweglichen Schieberplatte selbst vorgesehen, wobei im letzteren Fall die Gaseintrittsöffnung nur in der geschlossenen Schieberstellung mit dem Auslaufkanal in Verbindung steht.

Durch das Einblasen von Gas wird angestrebt, die im Auslaufkanal befindliche Schmelze umzuwälzen, um kältere Schmelze mit wärmerer Schmelze zu vermischen, und dadurch deren Erstarrung zu verhindern oder zu verzögern. In der Regel verbietet sich das Einblasen von Luft oder anderen nicht inerten Gasen sowie Stickstoff aus metallurgischen Gründen und es muß deshalb teureres, inertes Gas verwendet werden. Durch das Gaseinblasen ergeben sich somit nicht nur erhöhte Betriebskosten sondern die Schmelze wird durch das eintretende kalte Gas auch abgekühlt. Es besteht zudem die Gefahr, daß infolge aktiven Wärmeentzuges durch die Gasströmung, und zwar sowohl aus der im Auslaufkanal befindlichen Schmelze wie auch aus dem diesen Auslaufkanal begrenzenden Feuerfestmaterial bei ungenügender Zufuhr von Wärme aus dem Gießgefäß, z. B. infolge ungenügender Umwälzung ein plötzliches Einfrieren stattfindet.

Die Tatsache, daß der Gaseintritt in den Auslaufkanal Öffnungen oder Poren in diesen begrenzenden feuerfesten Teilen voraussetzt, zwingt im Betrieb dazu, in jedem Zeitpunkt mit einem höheren Gasdruck zu arbeiten als der ferrostatische Druck im Auslaufkanal ist. Dieser ferrostatische Druck ändert aber mit dem Füllstand beträchtlich, so daß sich die Wirkung des Gaseinblasens je nach der Höhe dieses Füllstandes in unzulässigem Ausmaß ändert. Ist andererseits der Druck des Gases nicht ausreichend, so besteht die Gefahr eines Verstopfens der Öffnungen oder Poren für die Zuführung des Gases. Die entsprechenden Teile müssen dann ersetzt werden, bevor sie aus Verschleißgründen gewechselt werden müßten. In den Betriebskosten, die schon durch den Verbrauch an Inertgas belastet sind, wirkt sich dies infolge der für das Gaseinblasen aufwendigeren Teile besonders ungünstig aus.

Aufgabe der Erfindung ist es nun, ein Verfahren nach dem Oberbegriff des Anspruchs 1 zu schaffen, mit welcher das Einfrieren des Auslaufkanales, sowohl vor Beginn als auch während betriebsbedingten Unterbrüchen des Gießvorganges zuverlässig und ohne ins Gewicht fallende Vergrößerung der Betriebskosten vermieden werden kann.

Erfindungsgemäß wird die gestellte Aufgabe mit der Maßnahme nach dem Kennzeichen von Anspruch 1 gelöst.

Die erfindungsgemäße Lösung zielt somit nicht darauf ab, einen Austausch von kälterer gegen wärmere Schmelze im Auslaufkanal durch ein Umwälzen derselben herbeizuführen. Vielmehr liegt dieser Lösung die Erkenntnis zugrunde, daß die Erstarrung einer auf einer ebenen Fläche ruhenden Schmelzenschicht verzögert werden kann, wenn die Begrenzungsfläche einer Hin- und Herbewegung in der Ebene unterworfen wird.

Mit der Erfindung wird die Bildung einer zusammenhängenden Erstarrungsfront in den wandnahen Schmelzenschichten unmittelbar oberhalb des beweglichen Schieberteiles im Ausgußkanal verhindert. Dies geschieht dadurch, daß vermittels der Oszillationsbewegung des beweglichen Schieberteiles Schubbeanspruchungen parallel zur Haupterstarrungsfront in die Schmelze eingeleitet werden. Dabei übertragen sich Kräfte offenbar auch in die wandnahen Zonen des Auslaufkanales, die in einem gewissen Abstand vom beweglichen Schieberteil liegen. Jedenfalls gelingt es, mit der erfindungsgemäßen Lösung, das Einfrieren selbst noch bei Temperaturen aufzuhalten, die nur wenig über der Liquidus-Temperatur liegen.

Es hat sich gezeigt, daß der aus der Oszillation des beweglichen Schieberteiles herrührende Reibungsverschleiß der feuerfesten Schieberteile unerwartet bescheiden ist. Aber auch der Reibungsverschleiß insgesamt ist höchstens geringfügig größer als bei konventionellem Betrieb des Schieberverschlusses. Diese Tatsache kann damit erklärt werden, daß infolge der Oszillation des beweglichen Schieberteiles der Reibungskoeffizient der Ruhe nicht auftritt und immer derjenige der Bewegung aufrechterhalten bleibt. Für Stellbewegungen des beweglichen Schieberteiles, die während der Oszillation eingeleitet werden, werden deshalb auch meßbar kleinere Stellkräfte benötigt.

Die Erfindung betrifft auch eine Gießeinrichtung zur Durchführung des angegebenen Verfahrens mit einem Auslaufkanal für ein Gießgefäß, der in einem Schieberverschluß endet, dessen beweglicher Schieberteil quer zum Auslaufkanal in eine und aus einer den Auslaufkanal absperrende Schließstellung beweglich ist und mit einer Betätigungsvorrichtung für den beweglichen Schieberteil, die sich durch die Merkmale des Kennzeichens von Anspruch 3 auszeichnet. Weitere Ausgestaltungen des erfindungsgemäßen Verfahrens und der erfindungsgemäßen Gießeinrichtung sind in den Unteransprüchen beinhaltet.

Gemäß einer vorteilhaften Weiterbildung der Gießeinrichtung ist der Oszillationsantrieb auch für andere Stellungen als die Schließstellung des beweglichen Schieberteiles vorgesehen. So kann beispielsweise der Oszillationsantrieb auch für die voll geöffnete Stellung oder bei einem Regelschieber zusätzlich für Zwischenstellungen zwischen der offenen und der geschlossenen Stellung vorgesehen sein. Wird der Oszillationsantrieb dem Stellantrieb entweder direkt oder in bezug auf die entsprechenden Signale überlagert, so kann der Oszillationsantrieb ununterbrochen wirksam sein.

Gemäß einer vorteilhaften Weiterbildung umfaßt die erfindungsgemäße Gießeinrichtung eine Programmsteuerung für periodisch durchzuführende Auf-Zubewegungen des beweglichen Schieberteiles. Die Programmsteuerung bestimmt dabei die Frequenz, die Größe der Bewegung sowie die Verweilzeit in der jeweiligen geöffneten Stellung. Vorzugsweise ist die Programmsteuerung in bezug auf die vorgenannten Größen einstellbar ausgebildet. Die Programmsteuerung kann Teil einer Regeleinrichtung bilden, wobei die Programmsteuerung entweder nur in der geschlossenen Stellung oder allenfalls auch in einer teilweise geöffneten Stellung des beweglichen Schieberteiles in Betrieb gesetzt werden kann.

Erfolgen solche Auf-Zubewegungen aus der geschlossenen Stellung heraus, so gestatten sie, wärmere Schmelze aus dem Gießgefäß in den Auslaufkanal nachfließen zu lassen, währenddem kältere Schmelze aus dem Auslaufkanal austritt. Hierdurch wird es möglich, das Einfrieren auch bei länger dauernden Gießunterbrüchen gänzlich zu vermeiden. Da die Freigabe eines sehr kleinen Öffnungs- bzw. Kanalquerschnittes während einer sehr kurzen Zeit genügt, kann die dabei jeweils in geringer Menge ausfließende Schmelze ohne Probleme absorbiert oder mit geringem zusätzlichen Aufwand aufgefangen werden.

Die Durchführung derAuf-Zubewegungen aus einer gedrosselten Schieberstellung heraus ist dann vorteilhaft, wenn aus dem Gießgefäß z. B. aluminiumberuhigter Stahl abgegossen wird. In diesem Fall empfiehlt es sich, den Hub so zu wählen, daß die bewegliche Schieberplatte am Ende der Auf-Bewegung die voll geöffnete Stellung erreicht. Hierdurch wird der Strömungsweg der Schmelze durch den Schieber begradigt. Die Oxydablagerungen, welche sich im gedrosselten Zustand bevorzugt in den strömungstoten Zonen gebildet haben, werden ausgewaschen. Da der Schieberverschluß nur kurzzeitig in der offenen Stellung verbleiben muß, um die Ablagerungen zu entfernen, an die während dieser Zeit fließende Schmelzenmenge durch Beeinflussung der Durchflußverhältnisse vor oder nach der Auf-Zubewegung kompensiert werden. Jedenfalls gestattet die erfindungsgemäße Gießeinrichtung das Zusetzen des Auslaufkanales durch die bei aluminiumberuhigtem Stahl nicht zu vermeidenden Oxydablagerungen zu verhindern.

In der Zeichnung sind zwei beispielsweise Ausführungsformen einer Gießeinrichtung dargestellt, anhand welcher die Erfindung näher erläutert wird. Es zeigt
Fig. 1 eine erste Ausführungsform einer erfindungsgemäßen Gießeinrichtung,
Fig. die erfindungsgemäße Gießeinrichtung in einer zweiten Ausführungsform.

In der Zeichnung ist mit 2 allgemein ein schematisch dargestelltes Gießgefäß (Verteiler) bezeichnet, das einen in seinem Boden 4 eingesetzten Lochstein 6 aufweist. Der Lochstein 6 begrenzt einen oberen Teil eines Auslaufkanales 8, der sich nach unten in der Bodenplatte 12 eines allgemein mit 10 bezeichneten, konventionellen Schieberverschlusses fortsetzt. Der Schieberverschluß 10, der ebenfalls nur schematisch dargestellt ist, umfaßt einen plattenförmigen, beweglichen Schieberteil 14 sowie einen mit der Bodenplatte 12 starr verbundenen plattenförmigen Ausgußteil 16. Der Ausgußteil 16 weist eine mit dem Auslaufkanal 8 fluchtende Ausgußöffnung 18 auf, während der Schieberteil 14 einen Durchlaß 20 besitzt.

Der zwischen Bodenplatte 12 und Ausgußteil 16 dichtend eingespannte, jedoch quer zum Auslaufkanal 8 verschiebbare Schieberteil 14 ist vermittels einer allgemein mit 22 bezeichneten Betätigungsvorrichtung zwischen einer offenen Stellung, in welcher auch der Durchlaß 20 mit dem Auslaufkanal 8 fluchtet, und der geschlossenen, in der Zeichnung (Fig. 1 und 2) dargestellten Stellung beweglich, in welch letzterer die Verbindung zwischen dem Auslaufkanal 8 und der Ausgußöffnung 18 unterbrochen ist.

Die Betätigungsvorrichtung 22 umfaßt eine mit dem Schieberteil 14 in Wirkungsverbindung stehende Zylinder-Kolbeneinheit 24, die über entsprechende Leitungen für ein flüssiges Medium mit einem Servo-Steuerblock 26 in Verbindung steht. Der Servo-Steuerblock 26 beherrscht in bekannter Weise die Zylinder-Kolbeneinheit 24 und steht wie dargestellt mit einer Pumpe 28 und einem Flüssigkeitstank 30 in Verbindung.

Auf den Servo-Steuerblock 26 wirkt andererseits eine schematisch dargestellte Regeleinrichtung 32 ein, die entweder von Hand betätigbar oder in einem nicht dargestellten Steuerkreis eingeschaltet ist. Die Regeleinrichtung 32 gestattet, den Servo-Steuerblock 26 zur Erzeugung der Stellbewegungen des Schieberteiles 14 zu betätigen.

Um den erfindungsgemäß vorgesehenen oszillierenden Antrieb des beweglichen Schieberteiles 14 zu ermöglichen, ist gemäß dem in Fig. 1 dargestellten Ausführungsbeispiel ein Oszillator 34 vorgesehen, der mit einem Vibrator 36 in Verbindung steht und diesen zur Erzeugung von Oszillationsbewegungen vorbestimmter Frequenz und Amplitude veranlaßt. Der Vibrator 36 ist zwischen Teile 38 und 40 einer Kolbenstange eingeschaltet, die die Zylinder-Kolbeneinheit 24 mit dem beweglichen Schieberteil 14 verbindet.

Um jedenfalls in seiner Schließstellung den oszillierenden Antrieb des beweglichen Schieberteiles 14 zu gewährleisten, ist am Teil 38 der Kolbenstange ein Arm 42 starr befestigt, der in der Schließstellung mit einem Stellungsgeber 44, z. B. in Form eines Näherungsschalters (Reedswitch) zusammenwirkt. Der mit dem Oszillator 34 verbundene Stellungsgeber 44 schaltet den ersteren ein, bevor der bewegliche Schieberteil 14 die Schließstellung erreicht hat, z. B. solange zwischen dem Auslaufkanal 8, dem Durchlaß 20 und der Ausgußöffnung 18 noch eine geringfügige Überdeckung besteht. Damit wird auch der Vibrator 36 eingeschaltet, bevor der bewegliche Schieberteil die Schließstellung erreicht hat. Andererseits kommt der Vibrator 36 erst dann zur Ruhe, wenn der bewegliche Schieberteil die Schließstellung verlassen hat. Vermittels eines von Hand betätigbaren Schaltelementes 46, das mit dem Oszillator 34 verbunden ist, kann der oszillierende Antrieb des beweglichen Schieberteiles 14 in anderen Öffnungsstellungen des letzteren ein- und ausgeschaltet werden.

Der Oszillator 34 kann einstellbar sein, um das Ausmaß (Hub) und/oder den zeitlichen Verlauf der Oszillationsbewegung am beweglichen Schieberteil 14 zu verändern. Während Hübe in der Größenordnung von einigen Millimetern, z. B. 3 mm geeignet sind, haben sich Frequenzen von 1-2 Hüben pro Sekunde als ausreichend erwiesen. Neben einem sinusförmigen Verlauf der Bewegung kommen auch andere zeitliche Verläufe in Betracht.

Das in Fig. 2 dargestellte Ausführungsbeispiel der Gießeinrichtung ist für die Anwendung in einer Stranggießanlage ausgelegt. Dementsprechend weist die mit dem Servo-Steuerblock 26 verbundene Regeleinrichtung 33 einen Eingang 52 für Signale einer nicht dargestellten Meßeinrichtung auf, welche an der Kokille angebracht ist und den Füllstand in derselben mißt. Mit der Regeleinrichtung 33 steht weiterhin eine Programmsteuerung 48 in Verbindung, welche in vorbestimmten Zuständen der Regeleinrichtung auf diese einwirkt. Schließlich ist die Regeleinrichtung 33 mit dem Oszillator 34 verbunden, der seinerseits unmittelbar mit dem Servo-Steuerblock 26 in Verbindung steht. Über die Regeleinrichtung setzt die Programmsteuerung 48 den Oszillator 34 in Betrieb, wenn der erstere den Schieberverschluß in die Schließstellung fahren läßt. Dabei wirkt der Oszillator 34 dem Stellsignal überlagert, das von der Regeleinrichtung 32 erzeugt wird. Die Oszillationsbewegung wird damit von der die Stellbewegungen erzeugenden Zylinderkolben-Einheit 24 erzeugt. Damit entfällt ein besonderes Wirkeglied z. B. in Form des Vibrators 36 nach Fig. 1. Die Programmsteuerung veranlaßt dabei auch Stellsignale, welche in die Regelung eingreifen und Auf-Zubewegungen des beweglichen Schieberteiles 14 über den Servo-Steuerblock 26 und die Zylinder-Kolbeneinheit 24 verursachen.

Versuche, welche mit der erfindungsgemäßen Gießeinrichtung gemacht wurden, haben erstaunliche Ergebnisse gebracht. So wurde eine Gießeinrichtung nach Fig. 2 beispielsweise in einer Stranggießanlage zum Einsatz gebracht. Der Auslaufkanal 8 wies einen Durchmesser von 45 mm auf. Aus dem Gießgefäß bzw. Verteiler 2 wurde ein niedriglegierter Baustahl mit einem Gehalt von 0,04-0,05% an metallischem Aluminium und einer Temperatur, die im Mittel 20°C über der Liquidustemperatur lag, abgegossen.

Während den Gießunterbrüchen, welche die Anlage notwendig machte, wurde der in die Schließstellung verbrachte Schieberteil 14 vom Oszillator 34 gesteuert, oszillierend angetrieben. Pro Sekunde werden zwei vollständige Oszillationen je aus einem Hub von 3 mm in Öffnungsrichtung und einem gleich langen Hub in Schließrichtung bestehend durchgeführt. Dabei blieb der Durchlaß 20 durch die Bodenplatte 12 vollständig überdeckt.

Mit der beschriebenen Maßnahme konnte der Gießbetrieb nach Unterbrüchen von 2 Minuten Dauer regelmäßig wieder aufgenommen werden. Der bewegliche Schieberteil ließ sich ohne Schwierigkeiten in eine geöffnete Stellung verfahren und der Austritt von Schmelze aus der Ausgußöffnung 18 setzt ohne Verzug ein.

Bei einem weiteren mehrfach wiederholten Versuch mit dieser Gießeinrichtung und mit den gleichen Bedingungen bezüglich Zusammensetzung und Temperatur der Schmelze wurde während der Gießunterbrüche die Programmsteuerung eingeschaltet. Die Programmsteuerung veranlaßte dabei eine Unterbrechung der Oszillationsbewegungen alle 30 Sekunden durch eine Auf-Zubewegung des beweglichen Schieberteiles. Die Hublänge wurde so eingestellt, daß der bewegliche Schieberteil in der einen Endstellung am Auslaufkanal einen Spalt von 3 bis 5 mm Breite freigab, wobei die Verweilzeit in dieser Stellung 1 Sekunde betrug. Die während den Auf-Zubewegungen ausfließende Schmelze gelangte in die Kokille und konnte während 3 Minuten ohne Überschreitung der in dieser vorhandenen bzw. sich durch Kontraktion des Stranges bildenden Volumenreserve aufgenommen werden. Die nach dieser Unterbrechungsdauer erfolgte Wiederaufnahme des Gießbetriebes war problemlos und es waren keinerlei Anzeichen eines Einfrierens des Auslaufkanales festzustellen.

## Patentansprüche

1. Verfahren zum Verhindern des Einfrierens von metallischen Schmelzen im Auslaufkanal (8) eines Gießgefäßes, wobei der Auslaufkanal (8) von einem Schieberverschluß (10) beherrscht ist, dadurch gekennzeichnet, daß der bewegliche Schieberteil (14) des Schieberverschlusses (10) während Gießunterbrüchen in seiner geschlossenen Stellung oszillierend angetrieben wird.

2. Verfahren nach Anspruch 1, dadurch gekennzeichnet, daß dem beweglichen Schieberteil (14) während den Gießunterbrüchen periodisch aus der geschlossenen Stellung heraus Auf-Zubewegungen erteilt werden.

3. Gießeinrichtung für metallische Schmelzen zur Durchführung des Verfahrens nach Anspruch 1, mit einem Auslaufkanal (8) für ein Gießgefäß (2), der in einem Schieberverschluß (10) endet, dessen beweglicher Schieberteil (14) quer zum Auslaufkanal in eine und aus einer den Auslaufkanal absperrende Schließstellung beweglich ist und mit einer Betätigungsvorrichtung (22) für den beweglichen Schieberteil (14), dadurch gekennzeichnet, daß die Betätigungsvorrichtung derart ausgebildet ist, daß der bewegliche Schieberteil (14) mindestens in der Schließstellung quer zum Auslaufkanal (8) oszillierend angetrieben ist.

4. Gießeinrichtung nach Anspruch 3, dadurch gekennzeichnet, daß Mittel für den oszillierenden Antrieb außerhalb der Schließstellung des beweglichen Schieberteils (14) vorgesehen sind.

5. Gießeinrichtung nach Anspruch 3, gekennzeichnet durch einen die Oszillationssignale erzeugenden einstellbaren Oszillator (34).

6. Gießeinrichtung nach Anspruch 5, dadurch gekennzeichnet, daß zwischen dem beweglichen Schieberteil und seiner Betätigungsvorrichtung (22) ein vom Oszillator (34) gesteuerter Vibrator (36) eingeschaltet ist.

7. Gießeinrichtung nach Anspruch 5, dadurch gekennzeichnet, daß der Oszillator (34) mit einem Steuerglied (26) der Betätigungsvorrichtung (22) in Verbindung steht.

8. Gießeinrichtung nach Anspruch 7, dadurch gekennzeichnet, daß die Betätigungsvorrichtung (22) eine mit dem Steuerglied (26) verbundene Regeleinrichtung (32) umfaßt, wobei eine Programmsteuerung (48) mit der Regeleinrichtung und über diese mit dem Oszillator (34) in Verbindung steht.

## Claims

1. Process for preventing the freezing-up of metallic melts in the spout channel (8) of a casting vessel, the spout channel (8) being controlled by a slide seal (10), characterised in that the movable slide member (14) of the slide seal (10) is oscillatingly driven, in its sealed position, during interruptions in casting.

2. Process according to Claim 1, characterised in that during interruptions in casting opening and closing movements, starting from the sealed position, are periodically imparted to the movable slide member (14).

3. Casting device for metallic melts, for performing the process according to Claim 1, comprising a spout channel (8) for a casting vessel (2), which channel terminates in a slide seal (10) of which the movable slide member (14) is movable transversely to the spout channel into and out of a sealing position which seals the spout channel, and comprising an actuating device (22) for the movable slide member (14), characterised in that the actuating device is so constructed that the movable slide member (14) is driven oscillatingly transversely to the spout channel (8), at least when in the sealing position.

4. Casting device according to Claim 3, characterised in that means for the oscillating drive outside the sealing position of the movable slide member (14) are provided.

5. Casting device according to Claim 3, characterised by an adjustable oscillator (34) which generates the oscillation signals.

6. Casting device according to Claim 5, characterised in that a vibrator (36) controlled by the oscillator (34) is interpolated between the movable slide member and its actuating device (22).

7. Casting device according to Claim 5, characterised in that the oscillator (34) is connected to a control member (26) of the actuating device (22).

8. Casting device according to Claim 7, characterised in that the actuating device (22) comprises a regulating device (32) connected to the control member (26), with a programme control system (48) being connected to the regulating device and, via the latter, to the oscillator (34).

## Revendications

1. Procédé pour empêcher les charges métalliques de se solidifier dans le canal de coulée (8) d'un récipient de coulée, le canal de coulée (8) étant contrôlé par une fermeture à tiroir (10), caractérisé en ce que la partie tiroir mobile (14) de la fermeture à tiroir (10) est entraînée en oscillation dans sa position fermée, pendant les interruptions de coulée.

2. Procédé selon la revendication 1, caractérisé en ce que des mouvements de va-et-vient sont impartis à la partie tiroir mobile (14) périodiquement à partir de la position fermée, pendant les interruptions de coulée.

3. Dispositif de coulée pour des charges métalliques, pour mettre en oeuvre le procédé selon la revendication 1, comportant un canal de coulée (8) pour un récipient de coulée (2), qui se termine dans une fermeture à tiroir (10) dont la partie tiroir mobile (14) peut se déplacer dans une position de fermeture obturant le canal de coulée, et hors de cette position, et un dispositif d'actionnement (22) pour la partie tiroir mobile (14), caractérisé en ce que le dispositif d'actionnement est réalisé de telle sorte que la partie tiroir mobile (14) est entraînée en oscillation transversalement au canal de coulée (8), au moins dans la position fermée.

4. Dispositif de coulée selon la revendication 3, caractérisé en ce qu'on prévoit des moyens pour l'entraînement en oscillation hors de la position fermée de la partie tiroir mobile (14).

5. Dispositif de coulée selon la revendication 3, caractérisé par un oscillateur (34) réglable produisant des signaux d'oscillation.

6. Dispositif de coulée selon la revendication 5, caractérisé en ce qu'entre la partie tiroir mobile et son dispositif d'actionnement (22) est intercalé un vibrateur (36) commandé par l'oscillateur (34).

7. Dispositif de coulée selon la revendication 5, caractérisé en ce que l'oscillateur (34) est relié à un organe de commande (26) du dispositif d'actionnement (22).

8. Dispositif de coulée selon la revendication 7, caractérisé en ce que le dispositif d'actionnement (22) comporte un dispositif de réglage (32) relié à l'organe de commande (26), une commande programmée (48) étant reliée au dispositif de réglage et par l'intermédiaire de celui-ci à l'oscillateur (34).
